# EUROPÄISCHE PATENTSCHRIFT

(11) **EP 2 561 292 B1**
(45) Veröffentlichungstag und Bekanntmachung des Hinweises auf die Patenterteilung: **05.03.2014**
(21) Anmeldenummer: 11710753.2
(22) Anmeldetag: 23.03.2011
(51) Int. Cl.: F25D 23/02

(54) **TÜRBLATT, VERFAHREN ZUM HERSTELLEN EINES TÜRBLATTS UND KÄLTEGERÄT MIT EINEM TÜRBLATT**
DOOR LEAF, METHOD FOR PRODUCING A DOOR LEAF AND REFRIGERATION DEVICE HAVING A DOOR LEAF
VANTAIL DE PORTE, PROCÉDÉ DE FABRICATION D'UN VANTAIL DE PORTE ET APPAREIL FRIGORIFIQUE ÉQUIPÉ D'UN VANTAIL DE PORTE

(30) Priorität: 19.04.2010 DE 102010027918
(43) Veröffentlichungstag der Anmeldung: 27.02.2013
(73) Patentinhaber: BSH Bosch und Siemens Hausgeräte GmbH, 81739 München (DE)
(72) Erfinder: RAAB, Alfred, 73460 Hüttlingen (DE); SCHMID, Christian, 73432 Aalen (DE); SPILLER, Ralf, 89537 Giengen (DE)
(86) Internationale Anmeldenummer: PCT/EP2011/054393
(87) Internationale Veröffentlichungsnummer: WO 2011/131438

(56) Entgegenhaltungen:
- EP-A2- 2 163 840
- DE-U1-202007 007 321
- US-A1- 2006 265 960

## Beschreibung

Die Erfindung betrifft ein Türblatt für ein Kältegerät, ein Kältegerät und ein Verfahren zum Herstellen eines Türblatts eines Kältegerätes.

Die DE 20 2007 007 321 U1 offenbart ein Haushaltskältegerät, dessen Türblatt eine Außenwand, eine Innenwand und ein oberes und eine unteres Abschlusselement umfasst, die einen inneren Hohlraum begrenzen, der mit einem wärmeisolierenden Material gefüllt ist. Die Außenwand umfasst eine Frontplatte, zwei an der Frontplatte angrenzende Seitenflanken und hinter die Frontplatte greifende Randstege. Die aus Kunststoff gefertigten Abschlusselemente umfassen jeweils eine flache Grundplatte und eine mit dieser einteilig zusammenhängende und zu ihr parallele zweite Platte, die zusammen eine nach vorne offene Nut begrenzen, in die Rippen vorspringen, um darin einen abgewinkelten Steg der Außenwand zu klemmen. Das Türblatt umfasst ferner zueinander symmetrische Verriegelungskörper, die vorgesehen sind, um jeweils nach dem Zusammenfügen des relevanten Abschlusselements mit der Außenwand über Lagerbuchsen des Abschlusselements gestülpt zu werden.

Die US 2006/0265960 A1 beschreibt ein gattungsgemäßes Kältegerät mit einer Türabschlussleiste an einem Türblatt, dessen Außenwand einen freigeschnittenen Umbug aufweist, der in seiner Größe an ein Türscharnierbauteil angepasst ist. In einer montierten Position der Türabschlussleiste taucht ein als separates Bauteil nach der Montage angerasteter Lagebolzendorn hinter die Außenwand unterhalb des freigeschnittenen Umbugs ein.

Die Aufgabe der Erfindung ist es, ein verbessertes Türblatt eines Kältegerätes anzugeben, das insbesondere leichter hergestellt werden kann.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Die Aufgabe der Erfindung wird gelöst durch ein Türblatt für ein Kältegerät, aufweisend eine Außenwand, eine Innenwand, zwei Seitenwände, eine obere und eine untere Türabschlussleiste, die einen mit einem wärmeisolierenden Material gefüllte Hohlraum begrenzen, wobei die Außenwand im oberen und/oder unteren Bereich eine vordere Umkantung aufweist und die wenigstens eine der Türabschlussleisten eine horizontal verlaufende Nut aufweist, die in die vordere Umkantung eingreift, und die wenigstens eine Türabschlussleisten wenigstens ein einstückig angeformetes Rastmittel aufweist, das mit einer der Seitenwände verrastet ist, und die Seitenwände im Bereich der wenigstens einen Türabschlussleiste seitliche Umkantungen aufweisen und die wenigstens eine Türabschlussleiste auf den seitlichen Umkantungen aufliegt, das Rastmittel als ein insbesondere einstückig im hinteren Bereich der wenigstens einen Türabschlussleiste angeformter Rasthaken ausgebildet ist, der mit der seitlichen Umkantung verrastet ist. Somit ist die relevante Türabschlussleiste sowohl mittels der Nut der Türabschlussleiste und der vorderen Umkantung der Außenwand gebildeten Steckverbindung und der mittels des Rastmittels realisierten Rastverbindung mit wenigstens einer der Seitenwände verbunden. Dadurch kann das erfindungsgemäße Türblatt relativ einfach hergestellt werden, indem z.B. ein Verrasten der Türabschlussleiste mit der Seitenwand mittels des Rastmittels aufgrund einer von oben in einer nach vorne gerichteten Einschwenkbewegung der Türabschlussleiste realisiert wird. Die Erfindung stellt somit gegebenenfalls eine einteilige Türabschlussleiste für eine sogenannte Flat-Door bereit.

Insbesondere kann das erfindungsgemäße Türblatt folgendermaßen hergestellt werden:
- schräges Aufsetzten der Türabschlussleiste von oben kommend auf die Seitenwände,
- nach vorne Schieben der Türabschlussleiste, wodurch sich die Türabschlussleiste relativ zur Außenwand und den Seitenwänden absenkt und die Türabschlussleiste mit ihrer Nut in die vordere Umkantung eingreift, und
- nach unten Drücken der Türabschlussleiste in ihrem hinteren Bereich, um die Türabschlussleiste mittels des Rastmittels mit wenigstens einer der Seitenwände zu verrasten.

Vorzugsweise weist die relevante Türabschlussleiste an beiden Seiten ein Rastmittel auf, die jeweils mit ihren Seitenwänden verrastet sind.

Ein weiterer Aspekt der Erfindung betrifft ein Kältegerät, aufweisend einen Korpus mit einem kühlbaren Innenraum und ein zum Öffnen und Schließen des Innenraums vorgesehenes, an dem Korpus angelenktes erfindungsgemäßes Türblatt. Das Kältegerät ist insbesondere als ein Haushaltskältegerät ausgebildet, z.B. als ein Haushaltskühlgerät oder als eine Gefrier-Kühlkombination.

Um eine möglichst gute Befestigung der Türabschlussleiste mit der Außenwand mittels der Nut und der vorderen Umkantung zu erhalten, kann es nach einer Ausführungsform des erfindungsgemäßen Türblatts vorgesehen sein, dass sich die vordere Umkantung der Außenwand und/oder dass sich die Nut der Türabschlussleiste über die gesamte Breite des Türblatts erstreckt.

Für ein gefälliges Aussehen des erfindungsgemäßen Türblatts kann es vorgesehen sein, dass die untere und/oder obere Türabschlussleiste auf der vorderen Umkantung insbesondere ohne über die Außenwand überzustehen aufliegt.

Nach einer Ausführungsform des erfindungsgemäßen Türblatts weist die untere und/oder obere Türabschlussleiste insbesondere einstückig angeformte seitliche Rippen auf. Diese können sich vorzugsweise über die gesamte Tiefe des Türblatts erstrecken. Bei der Montage des erfindungsgemäßen Türblatts ist es dann möglich, dass z.B. die Türabschlussleiste von oben kommend auf die Seitenwände aufgesetzt wird, und anschlie0ßend die Türabschlussleiste entlang der Konturen der seitlichen Rippen nach vorne geschoben wird, wodurch sich die Türabschlussleiste relativ zur Außenwand und den Seitenwänden absenkt und die Türabschlussleiste mit ihrer Nut in die vordere Umkantung eingreift.

Das Rastmittel der Türabschlussleiste kann insbesondere derart ausgeführt sein, dass die seitliche Rippe dieses umfasst.

Die Seitenwände weisen im Bereich der oberen und/oder unteren Türabschlussleiste seitliche Umkantungen auf. Auf diesen liegt die untere und/oder obere Türabschlussleiste auf.

Die seitlichen Umkantungen sind dann relativ vorteilhaft, wenn, wie es nach dem erfindungsgemäßen Türblatt vorgesehen ist, das Rastmittel als ein insbesondere einstückig im hinteren Bereich der Türabschlussleiste angeformter Rasthaken ausgebildet ist. Der Rasthaken ist dann in relativ einfacher Weise mit der seitlichen Umkantung verrastet bzw. beim Herunterdrücken der Türabschlussleiste mit der seitlichen Umkantung verrastet.

Die Seitenwände können als hintere vertikal verlaufende Kanten eine insbesondere halbkreisförmige oder tränenförmige Biegekontur umfassen. An die Biegekontur kann ein vertikal, insbesondere über die gesamte Höhe des Türblatts verlaufender Abschnitt anschließen. Dieser Abschnitt kann z.B. vorgesehen sein, dass auf diesen die Innenwand anliegt und gegebenenfalls die Innenwand an diesen Abschnitt befestigt ist.

Die seitliche Umkantung kann sich nur über einen Teil der Tiefe des Türblatts insbesondere bis kurz vor die Biegekontur erstrecken. Die untere und/oder obere Türabschlussleiste kann auch eine insbesondere einstückig angeformte hintere Rippe aufweisen. Diese kann z.B. vorgesehen sein, dass auf dieser die Innenwand anliegt und gegebenenfalls die Innenwand an der hinteren Rippe befestigt ist. Die hintere Rippe kann zwischen den beiden vertikal verlaufenden Abschnitten verlaufen. Vorzugsweise verläuft die nach außen gerichtete Seite der hinteren Rippe bündig mit den nach außen gerichteten Seiten der Abschnitte der Innenhäute.

Um das Türblatt möglichst kostengünstig herstellen zu können, kann die Außenwand und die beiden Seitenwände aus einem einzigen Stück Blech einstückig hergestellt sein.

Ein Ausführungsbeispiel der Erfindung ist exemplarisch in den beigefügten schematischen Zeichnungen dargestellt. Es zeigen:
- Fig. 1: ein Haushaltskältegerät mit einem mittels eines Türblatts verschließbaren kühlbaren Innenraum,
- Figuren 2, 3: Montageschritte zum Veranschaulichen der Montage des Türblatts und
- Figuren 4, 5: Teilansichten des Türblatts im montierten Zustand.

Die Figur 1 zeigt ein Haushaltskältegerät 1 als Beispiel eines Kältegerätes. Das Haushaltskältegerät 1 weist einen Korpus 2 mit einem Innenbehälter 3 auf, der im vorliegenden Ausführungsbeispiel in einen oben angeordneten Gefrierraum 4 und einen unterhalb des Gefrierraums 4 angeordneten Kühlraum 5 aufgeteilt ist. Der Gefrierraum 4 dient beispielsweise zum Tiefgefrieren von Gefriergut bei z.B. ca. minus 18 Grad Celsius.

Das Haushaltskältegerät 1 umfasst ferner eine nicht näher dargestellte, dem Fachmann im Prinzip jedoch bekannte Kältevorrichtung zum Kühlen des Gefrierraums 4 und des Kühlraums 5, die von einer nicht näher dargestellten Steuervorrichtung angesteuert wird, sodass der Kühlraum 5 und der Gefrierraum 4 zumindest in etwa eine vorab eingestellte Soll-Temperatur aufweisen. Die Kältevorrichtung umfasst z.B. einen oder mehrere Kältekreisläufe, die z.B. einen oder mehrere Verdampfer, Verflüssiger, etc. aufweisen.

Das Haushaltskältegerät 1 weist zwei am Korpus 2 angeschlagene Türblätter 6, 7 zum Verschließen des Gefrierraums 4 bzw. des Kühlraums 5 auf. Bei geöffneten Türblättern 6, 7 sind der Gefrierraum 4 und der Kühlraum 5 zugänglich. An der in Richtung Kühlraum 5 gerichteten Seite des zum Verschließen des Kühlraums 5 vorgesehenen Türblatts 7, also an der Innenwand 11 des Türblatts 7 sind im Falle des vorliegenden Ausführungsbeispiels mehrere Türabsteller 8 angeordnet.

Im Falle des vorliegenden Ausführungsbeispiels ist im Gefrierraum 4 ein als Traggitter 9 ausgebildeter Fachboden angeordnet, auf dem Gefriergut abgelegt werden kann, und im Kühlraum 5 sind mehrere Fachböden 10 übereinander angeordnet, auf denen Kühlgut gelagert werden kann.

Die Figuren 2 und 3 veranschaulichen die Montage des Türblatts 7. Das Türblatt 6 kann ähnlich dem Türblatt 7 aufgebaut sein und entsprechend montiert werden. Die Figuren 4 und 5 zeigen Schnitte durch das fertig montierte Türblatt 7.

Im Falle des vorliegenden Ausführungsbeispiels umfasst das Türblatt 7 die Innenwand 11, die beispielsweise aus Kunststoff und vorzugsweise im Spritzgussverfahren hergestellt wurde, und eine Außenwand 12. Zwischen der Innenwand 11 und der Außenwand 12 ist ein wärmeisolierendes Material, z.B. ein Isolierschaum angeordnet.

Die Außenwand 12 ist im Falle des vorliegenden Ausführungsbeispiels aus Metall, insbesondere aus einem Blech 17 hergestellt. Das Blech 17 ist an den Seiten der Außenwand 12 nach hinten gebogen und bildet ebenfalls Seitenwände 13 des Türblatts 7. Im oberen Bereich der Außenwand 12 und den Seitenwänden 13 ist das Blech 17 umgebogen und bildet als Oberkante der Außenwand 12 eine vordere Umkantung 14 und als Oberkanten der beiden Seitenwände 13 seitliche Umkantungen 15. Die vordere Umkantung 14 und die seitlichen Umkantungen 15 laufen in oberen Ecken 16 ineinander über. Im unteren Bereich der Außenwand 12 und den Seitenwänden 13 ist das Blech 17 entsprechend dem oberen Bereich gebogen und bildet dort ebenfalls seitliche Umkantungen und eine vordere Umkantung.

Im Falle des vorliegenden Ausführungsbeispiels ist das Blech 17 im hinteren Bereich der Seitenwände 13 bogenförmig, insbesondere halbkreisförmig bzw. tränenförmig gebogen, um beidseitig jeweils eine vertikale bzw. von oben nach unten verlaufende Biegekontur 18 zu bilden. Den Biegekonturen 18 anschließend ist das Blech 17 weiter gebogen und umfasst vertikal verlaufende Abschnitte 19, deren Flächen parallel zur Außenwand 12 verlaufen. Die Abschnitte 19 sind vorgesehen, mit der Innenwand 11 verbunden zu werden. Die Biegekonturen 18 und die Abschnitte 19 erstrecken sich insbesondere über die gesamte Höhe h des Türblatts 7.

Das Türblatt 7 weist ferner eine obere Türabschlussleiste 20 und eine entsprechend der oberen Türabschlussleiste 20 ausgebildete untere Türabschlussleiste auf. Die Türabschlussleisten 20 sind jeweils einteilig bzw. einstückig, insbesondere einstoff vorzugsweise im Spritzgussverfahren hergestellt und bilden Begrenzungen des Türblatts 7 nach oben bzw. nach unten.

Im montierten Zustand des Türblatts 7 greifen die Türabschlussleisten 20 nicht über das Blech 17, sondern liegen flach auf den Umkantungen 14, 15 auf. Die Türabschlussleisten 20 sind außerdem am Blech 17 mittels einer Steck- und einer Rastverbindung befestigt.

Im Falle des vorliegenden Ausführungsbeispiels weisen die Türabschlussleisten 20 jeweils im vorderen Bereich eine horizontal verlaufende Nut 21 auf. Die Nut 21 verläuft insbesondere im Wesentlichen über die gesamte Breite b des Türblatts 7 bzw. der Türabschlussleiste 20. Die Nut 21 der Türabschlussleiste 20 ist in Tiefe und Höhe derart ausgeführt, dass die Türabschlussleiste 20 mit der Nut 21 in die vordere Umkantung 14 eingreift.

Im Falle des vorliegenden Ausführungsbeispiels weisen die Türabschlussleisten 20 außerdem jeweils zwei an der jeweiligen Türabschlussleiste 20 einstückig bzw. einstoffig angeformte Rasthaken 22 auf. Die Rasthaken 22 sind jeweils im hinteren Bereich und seitlich an der Türabschlussleiste 20 angeformt, sodass diese jeweils einen Rasthaken 22 auf jeder ihrer den beiden Seitenwänden 13 zugewandten Seiten aufweist. Im eingerasteten Zustand sind die Rasthaken 22 mit den seitlichen Umkantungen 15 verrastet, wie dies in der Fig. 5 veranschaulicht ist.

Im Falle des vorliegenden Ausführungsbeispiels weisen die Türabschlussleisten 2 seitlich einstückig bzw. einstoffig angeformete Rippen 23 auf, die sich insbesondere im Wesentlichen über die gesamte Tiefe t der Türabschlussleisten 20 bzw. des Türblatt 7 erstrecken. Die Rashaken 22 sind beispielsweise, wie dies im vorliegenden Ausführungsbeispiel der Fall ist, Teil der Rippen 23.

Im Falle des vorliegenden Ausführungsbeispiels erstreckt sich die seitliche Umkantung 15 des Blechs 17 nur über einen Teil der Tiefe t des Türblatts 7 insbesondere bis kurz vor die Biegekontur 18. Die Türabschlussleisten 20 sind wiederum im Bereich der Biegekonturen 18 derart ausgeführt, dass sie in ihrer Form den Biegekonturen 18 und den fehlenden seitlichen Umkantungen 15 angepasst sind.

Des Weitern weisen die Türabschlussleisten 20 in ihren hinteren Bereichen jeweils eine einstückig bzw. einstoffig angeformte hintere Rippe 24 auf, die sich lediglich über einen Teil der Breite b des Türblatts 7 erstreckt. Die hintere Rippe 24 fehlt im Bereich des vertikal verlaufenden Abschnittes 19 des Blechs 17 und verläuft insbesondere mit ihrer nach außen gerichteten Fläche 25 bündig mit der nach außen gerichteten Fläche 26 des vertikal verlaufenden Abschnittes 19 des Blechs 17. Im Bereich des vertikal verlaufenden Abschnittes 19 des Blechs 17 bilden demnach die hinter Rippe 24 und die seitlichen Rippen 23 jeweils einen Spalt 27, in den bei der Montage des Türblatts 7 die Biegekontur 18 des Blechs 17 in den Spalt 27 einfährt.

Die hintere Rippe 24 und der vertikal verlaufende Abschnitt 19 des Blechs 17 sind leicht nach hinten bezüglich der hinteren Kante der Türabschlussleisten 20 versetzt und sind insbesondere dafür vorgesehen, mit der nach innen gerichteten Seite der Innenwand 11 in Kontakt zu sein.

Im Falle des vorliegenden Ausführungsbeispiels werden die Türabschlussleisten 20 wie folgt an dem Blech 17 befestigt:

Die relevante Türabschlussleiste 20 wird von oben kommend schräg auf das Blech 17 aufgesetzt, so dass die vorderen Ecken 28 der Türabschlussleiste 20 auf der seitlichen Umkantung 15 des Bleches 17 aufliegen und die seitlichen Rippen 23, in die im Falle des vorliegenden Ausführungsbeispiels jeweils einer der Rasthaken 22 eingebracht ist, auf der hinteren Biegekontur 18 des Bleches 17 aufliegt, wie dies in der Fig. 2 gezeigt ist. Zwischen der Vorderkante der Türabschlussleiste 20 und der vorderen Umkantung 14 befindet sich dabei ein Spalt. Außerdem verlaufen die Vorderkante der Türabschlussleiste 20 und die vordere Umkantung 14 parallel.

Die Türabschlussleiste 20 wird nun entlang der Konturen der seitlichen Rippen 23 nach vorne geschoben. Dabei senkt sich die Türabschlussleiste 20 relativ zum Blech 17 ab, wie dies in der Fig. 3 veranschaulicht ist. Sobald die Türabschlussleiste 20 vorne anliegt, indem die Nut 21 der Türabschlussleiste 20 in die vordere Umkantung 14 eingreift, lässt sich die Türabschlussleiste 20 hinten nach unten drücken, wie dies in der Fig. 4 gezeigt ist. Dabei verrasten die Rasthaken 22 jeweils mit ihren seitlichen Umkantungen 15 auf der linken und rechten Seite in ihre Endposition, wie dies in der Fig. 5 gezeigt ist. Damit sind die Türabschlussleisten 20 in alle Richtungen fixiert: Die Rasthaken 22 halten die Türabschlussleisten 20 nach unten während die hintere Kante der seitlichen Rippe 23 die Lage nach vorne hält.

Anschließend kann der von den Türabschlussleisten 20 und dem Blech 17 gebildete Hohlraum mit einem Isolierschaum gefüllt werden und anschließend die Innenwand 11 an dem Blech 17 und den Türabschlussleisten 20 befestigt werden, um das Türblatt 7 fertig zu montieren.

### BEZUGSZEICHENLISTE

- 1: Haushaltskältegerät
- 2: Korpus
- 3: Innenbehälter
- 4: Gefrierraum
- 5: Kühlraum
- 6, 7: Türblatt
- 8: Türabsteller
- 9: Traggitter
- 10: Fachböden
- 11: Innenwand
- 12: Außenwand
- 13: Seitenwände
- 14: vordere Umkantung
- 15: seitliche Umkantungen
- 16: Ecken
- 17: Blech
- 18: Biegekontur
- 19: Abschnitte
- 20: Türabschlussleiste
- 21: Nut
- 22: Rasthaken
- 23: Rippen
- 24: hintere Rippe
- 25: Fläche
- 26: Fläche
- 27: Spalt
- 28: Ecken
- b: Breite
- h: Höhe
- t: Tiefe

## Patentansprüche

1. Türblatt für ein Kältegerät, aufweisend eine Außenwand (12), eine Innenwand (11), zwei Seitenwände (13), eine obere und eine untere Türabschlussleiste (20), die einen mit einem wärmeisolierenden Material gefüllten Hohlraum begrenzen, wobei die Außenwand (12) im oberen und/oder untern Bereich eine vordere Umkantung (14) aufweist und wenigstens eine der Türabschlussleiste (20) eine horizontal verlaufende Nut (21) aufweist, die in die vordere Umkantung (14) eingreift, wobei die wenigstens eine Türabschlussleiste (20) wenigstens ein einstückig angeformetes Rastmittel (22) aufweist, das mit einer der Seitenwände (13) verrastet ist, und die Seitenwände (13) im Bereich der wenigstens einen Türabschlussleiste (20) seitliche Umkantungen (15) aufweisen und die wenigstens eine Türabschlussieiste (20) auf den seitlichen Umkantungen (15) aufliegt, und das Rastmittel als ein insbesondere einstückig im hinteren Bereich der wenigstens einen Türabschlussleiste (20) angeformter Rasthaken (22) ausgebildet ist, **dadurch gekennzeichnet, dass** der Rasthaken mit der seitlichen Umkantung (15) verrastet ist.

2. Türblatt nach Anspruch 1, **dadurch gekennzeichnet, dass** sich die vordere Umkantung (14) der Außenwand (12) und/oder dass sich die Nut (21) der wenigstens einen Türabschlussleiste (20) über die gesamte Breite (b) des Türblatts (7) erstreckt, und/oder dass die wenigstens eine Türabschlussleiste (20) auf der vorderen Umkantung (14) insbesondere ohne über die Außenwand (12) überzustehen aufliegt.

3. Türblatt nach Anspruch 1 oder 2, **dadurch gekennzeichnet, dass** die wenigstens eine Türabschlussleiste (20) insbesondere einstückig angeformte seitliche Rippen (23) aufweist, die insbesondere über die gesamte Tiefe (t) des Türblatts (7) sich erstrecken, und/oder von denen insbesondere wenigstens eine das Rastmittel (22) umfasst.

4. Türblatt nach einem der Ansprüche 1 bis 3, **dadurch gekennzeichnet, dass** die Seitenwände (13) als hintere vertikal verlaufende Kanten eine insbesondere halbkreisförmige Biegekontur (18) umfassen, und insbesondere an die Biegekontur (18) ein vertikal, insbesondere über die gesamte Höhe (h) des Türblatts (7) verlaufender Abschnitt (19) verläuft.

5. Türblatt nach Anspruch 4, **dadurch gekennzeichnet, dass** die seitliche Umkantung (15) sich nur über einen Teil der Tiefe (t) des Türblatts (7) insbesondere bis kurz vor die Biegekontur (18) erstreckt, und/oder die wenigstens eine Türabschlussleiste (20) eine insbesondere einstückig angeformte hintere Rippe (24) aufweist, die insbesondere zwischen den beiden vertikal verlaufenden Abschnitten (19) verläuft und deren nach außen gerichtete Seite (25) insbesondere bündig mit den nach außen gerichteten Seiten (26) der Abschnitte (19) verläuft.

6. Türblatt nach einem der Ansprüche 1 bis 5, **dadurch gekennzeichnet, dass** die Außenwand (12) und die beiden Seitenwände (13) aus einem einzigen Stück Blech (17) einstückig hergestellt sind.

7. Kältegerät, insbesondere Haushaltskältegerät, aufweisend einen Korpus (2) mit einem kühlbaren Innenraum (3) und ein zum Öffnen und Schließen des Innenraums (3) vorgesehenes, an dem Korpus (2) angelenktes Türblatt (6, 7) nach einem der Ansprüche 1 bis 6.

8. Verfahren zum Herstellen eines Türblatts (7) nach einem der Ansprüche 1 bis 6, aufweisend ein Verrasten der wenigstens einen Türabschlussleiste (20) mit der Seitenwand (13) mittels des Rastmittels (22) aufgrund einer von oben in einer nach vorne gerichteten Einschwenkbewegung der wenigstens einen Türabschlussleiste (20).

9. Verfahren nach Anspruch 8, aufweisend folgende Verfahrensschritte:
- schräges Aufsetzten der wenigstens einen Türabschlussleiste (20) von oben kommend auf die Seitenwände (13),
- nach vorne Schieben der wenigstens einen Türabschlussleiste (20) insbesondere entlang der Konturen der seitlichen Rippen (23), wodurch sich die wenigstens eine Türabschlussleiste (20) relativ zur Außenwand (12) und den Seitenwänden (13) absenkt und die wenigstens eine Türabschlussleiste (20) mit ihrer Nut (21) in die vordere Umkantung (14) eingreift, und
- nach unten Drücken der wenigstens einen Türabschlussleiste (20) in ihrem hinteren Bereich, um die wenigstens eine Türabschlussleiste (20) mittels des Rastmittels (22) mit wenigstens einer der Seitenwände (13) zu verrasten.

## Claims

1. Door leaf for a refrigeration appliance, comprising an outer wall (12), an inner wall (11), two side walls (13), an upper and a lower door sealing strip (20), which delimit a cavity filled with heat-insulating material, wherein the outer wall (12) has a front lip (14) in the upper and/or lower region and at least one of the door sealing strips (20) comprises a horizontally running groove (21), which engages in the front lip (14), wherein the at least one door sealing strip (20) comprises at least one latching means (22) which is moulded in one piece, said latching means latching with one of the side walls (13), and the side walls (13) comprise lateral lips (15) in the region of the at least one door sealing strip (20) and the at least one door sealing strip (20) rests on the lateral lips (15), and the latching means is embodied as a latching hook (22) moulded in particular in one piece in the rear region of the at least one door sealing strip (20), **characterised in that** the latching hook is latched with the lateral lip (15).

2. Door leaf according to claim 1, **characterised in that** the front lip (14) of the outer wall (12) and/or the groove (21) of the at least one door sealing strip (20) extends across the entire width (b) of the door leaf (7), and/or the at least one door sealing strip (20) rests on the front lip (14) in particular without protruding beyond the outer wall (12).

3. Door leaf according to claim 1 or 2, **characterised in that** the at least one door sealing strip (20) has lateral ribs (23) which are moulded in particular in one piece, which extend in particular across the entire depth (t) of the door leaf (7) and/or of which in particular at least one includes the latching means (22).

4. Door leaf according to one of claims 1 to 3, **characterised in that** the side walls (13) as rear vertically running edges include an in particular semi-circular curved contour (18) , and a vertical section (19) running across the entire height (h) of the door leaf (7) runs in particular on the curved contour (18).

5. Door leaf according to claim 4, **characterised in that** the lateral lip (15) only extends across part of the depth (t) of the door leaf (7) in particular just up to the curved contour (18) and/or the at least one door sealing strip (20) comprises a rear rib (24) which is in particular moulded in one piece, which runs in particular between the two vertically running sections (19) and the side (25) of which aligned outwards runs in particular flush with the side (26) of the sections (19) aligned outwards.

6. Door leaf according to one of claims 1 to 5, **characterised in that** the outer wall (12) and the two side walls (13) are produced in one piece from a single piece of sheet metal (17).

7. Refrigeration device, in particular domestic refrigeration device, having a carcass (2) with a coolable interior (3) and a door leaf (6, 7) provided for opening and closing the interior (3) and hinged on the carcass (2), according to one of claims 1 to 6,

8. Method for producing a door leaf (7) according to one of claims 1 to 6, comprising a latching of the at least one door sealing strip (20) with the side wall (13) by means of the latching means (22) on account of a pivot movement of the at least one door sealing strip (20) which is aligned forwards from above.

9. Method according to claim 8, comprising the following method steps:
- oblique attachment of the at least one door sealing strip (20) from above onto the side walls (13),
- forward sliding of the at least one door sealing strip (20) in particular along the contours of the lateral ribs (23), as a result of which the at least one door sealing strip (20) drops relative to the outer wall (12) and the side walls (13) and the at least one door sealing strip (20) engages with its groove (21) into the front lip (14), and
- pushing of the at least one door sealing strip (20) downwards in its rear region, in order to latch the at least one door sealing strip (20) by means of the latching means (22) to at least one of the side walls (13).

## Revendications

1. Vantail de porte pour un appareil frigorifique, présentant une paroi extérieure (12), une paroi intérieure (11), deux parois latérales (13), une baguette de bord de porte (20) supérieure et une baguette de bord de porte (20) inférieure, lesquelles délimitent un espace creux rempli avec un matériau thermo-isolant, la paroi extérieure (12) présentant dans la partie supérieure et/ou dans la partie inférieure un bord avant retourné (14) et au moins une des baguettes de bord de porte (20) présentant une rainure (21) s'étendant horizontalement, qui a prise dans le bord avant retourné (14), l'au moins une baguette de bord de porte (20) présentant au moins un moyen d'enclenchement (22) formé d'une seule pièce, qui est enclenché avec l'une des parois latérales (13), et les parois latérales (13) présentant dans la partie de l'au moins une baguette de bord de porte (20) des bords latéraux retournés (15) et l'au moins une baguette de bord de porte (20) reposant sur les bords latéraux retournés (15), et le moyen d'enclenchement étant réalisé comme un crochet d'enclenchement (22) formé notamment d'une seule pièce dans la partie arrière de l'au moins une baguette de bord de porte (20), **caractérisé en ce que** le crochet d'enclenchement (22) est enclenché avec bord latéral retourné (15).

2. Vantail de porte selon la revendication 1, **caractérisé en ce que** le bord avant retourné (14) de la paroi extérieure (12) et/ou la rainure (21) de l'au moins une baguette de bord de porte (20) s'étendent sur toute la largeur (b) du vantail de porte (7), et/ou **en ce que** l'au moins une baguette de bord de porte (20) repose sur le bord avant retourné (14), notamment sans être en saillie au-dessus de la paroi extérieure (12).

3. Vantail de porte selon la revendication 1 ou 2, **caractérisé en ce que** l'au moins une baguette de bord de porte (20) présente des nervures latérales (23) notamment formées d'une seule pièce, lesquelles s'étendent notamment sur toute la profondeur (t) du vantail de porte (7), et/ou dont notamment au moins une comprend le moyen d'enclenchement (22).

4. Vantail de porte selon l'une quelconque des revendications 1 à 3, **caractérisé en ce que** les parois latérales (13) comprennent, en tant qu'arêtes arrière s'étendant verticalement, un contour arqué (18) notamment en forme de demi-cercle, et **en ce qu'**une section (19) s'étendant notamment sur toute la hauteur (h) du vantail de porte (7) s'étend notamment sur le contour arqué (18).

5. Vantail de porte selon la revendication 4, **caractérisé en ce que** le bord latéral retourné (15) s'étend seulement sur une partie de la profondeur (t) du vantail de porte (7), notamment jusqu'avant le contour arqué (18), et/ou **en ce que** l'au moins une baguette de bord de porte (20) présente une nervure arrière (24) notamment formée d'une seule pièce, laquelle s'étend notamment entre les deux sections (19) s'étendant verticalement et dont le côté (25) tourné vers l'extérieur s'étend notamment au même niveau que les côtés (26) tournés vers l'extérieur des sections (19).

6. Vantail de porte selon l'une quelconque des revendications 1 à 5, **caractérisé en ce que** la paroi extérieure (12) et les deux parois latérales (13) sont fabriquées d'une seule pièce à partir d'un seule morceau de tôle (17).

7. Appareil frigorifique, notamment appareil frigorifique à usage domestique, présentant un corps (2) muni d'une chambre intérieure (3) pouvant être refroidie et un vantail de porte (6, 7) ménagé pour ouvrir et fermer la chambre intérieure, articulé par charnières sur le corps (2), selon l'une quelconque des revendications 1 à 6.

8. Procédé de fabrication d'un vantail de porte (7) selon l'une quelconque des revendications 1 à 6, présentant un enclenchement de l'au moins une baguette de bord de porte (20) avec la paroi latérale (13) au moyen du moyen d'enclenchement (22) en raison d'un mouvement de pivotement, dirigé du haut vers l'avant, de l'au moins une baguette de bord de porte (20).

9. Procédé selon la revendication 8, présentant les étapes de procédé suivantes :
- pose en biais de l'au moins une baguette de bord de porte (20) sur les parois latérales (13) en venant du haut,
- poussée vers l'avant de l'au moins une baguette de bord de porte (20) notamment le long des contours des nervures latérales (23), sur quoi l'au moins une baguette de bord de porte (20) s'abaisse par rapport à la paroi extérieure (12) et aux parois latérales (13) et l'au moins une baguette de bord de porte (20) a prise avec sa rainure (21) dans le bord avant retourné (14), et
- pression vers le bas de l'au moins une baguette de bord de porte (20) dans sa partie arrière afin d'enclencher l'au moins une baguette de bord de porte (20) avec au moins une des parois latérales (13) au moyen du moyen d'enclenchement (22).
